# EUROPÄISCHE PATENTSCHRIFT

(11) **EP 0 815 771 B1**
(45) Veröffentlichungstag und Bekanntmachung des Hinweises auf die Patenterteilung: **05.02.2003**
(21) Anmeldenummer: 97103208.1
(22) Anmeldetag: 27.02.1997
(51) Int. Cl.: A47B 17/00, A47B 13/06

(54) **Bürotisch**
Office desk
Table de bureau

(30) Priorität: 04.07.1996 DE 29611624 U
(43) Veröffentlichungstag der Anmeldung: 07.01.1998
(73) Patentinhaber: GESIKA Büromöbelwerk Gesellschaft mit beschränkter Haftung, 59590 Geseke (DE)
(72) Erfinder: Hänsel, Detlef, Dipl.-Ing., 08393 Meerane (DE); Schiermeier, Horst, 33102 Paderborn (DE)
(74) Vertreter: Patentanwälte Meinke, Dabringhaus und Partner

(56) Entgegenhaltungen:
- DE-C- 4 402 520
- DE-U- 8 700 046

## Beschreibung

Die Erfindung betrifft einen Tisch, insbesondere Bürotisch, mit in der Position und Zuordnung zur Tischplatte veränderbaren Standbeinen, wobei die Tischplatte an ihrer Unterseite mit Längsprofilen versehen ist, an denen die Tischbeine tragende Quertraversen befestigbar sind.

Gerade auf dem Büromöbelsektor gibt es eine Fülle von Schreibtischkonstruktionen, die individuell den jeweiligen Aufstellbedingungen anpaßbar sind oder im großen Maße durch Kombination mit unterschiedlichen Elementen variierbar und veränderbar sind. Derartige variable Büromöbel beschreibt die DE-34 38 853-C2 der Anmelderin. Eine ähnliche Lösung zeigt auch die DE-44 02 520-C1, das DE-87 00 046-U1 oder die DE-44 06 248-C2 bzw. die entsprechende EP-0 669 092-A1, wobei letztere die Besonderheit hat, daß dort Querbrücken vorgesehen sind, die so breit sind, daß sie über die Stirnseiten der Längsprofile hinausragend anbringbar und mit weiteren Längsprofilen benachbarter Möbelelemente verbindbar sind.

Aus der Fülle anderer, ähnlichen Konzepten folgenden Bausätze für Büromöbel sei noch auf die DE-43 43 433-A1, DE-38 43 806-A1, DE-36 25 136-C1, die GB-647 757 oder die US-3 104 138 verwiesen oder auch auf die "Burdick-Tech-Group" hingewiesen, die schon seit etlichen Jahren Tischtragbalken offenbart, die die Fußelemente über entsprechende Profile fixiert ebenso wie unterschiedliche Tischplatten oder entsprechendes Zubehör.

Weisen die bekannten Lösungen schon eine Reihe von Vorteilen auf, so sind sie zum Teil entweder technisch äußerst aufwendig oder sie benötigen eine Vielzahl von Elementen, um die gewünschte Vielseitigkeit der Tischprogramme zu gewährleisten.

Aufgabe der Erfindung ist demgegenüber die Schaffung einer Lösung, die mit einer sehr geringen Elementenanzahl auskommt, die gleichzeitig eine hohe Flexibilität und Anpaßbarkeit an unterschiedliche Gestaltungsmöglichkeiten zuläßt.

Bei einem Tisch der eingangs bezeichneten Art wird diese Aufgabe gemäß der Erfindung dadurch gelöst, daß die Quertraversen als offene Profile ausgebildet sind und an ihren freien Enden Spannklammern zur Fixierung an den Längsprofilen vorgesehen sind, wobei ein Profilbereich ein Element der Spannklammern bildet. Diese Gestaltung hat den Vorteil, daß durch die Spannklammern die Quertraversen äußerst einfach und rasch an den die Tischplatte tragenden Längsprofilen fixierbar sind, sie sind damit auch äußerst einfach in ihrer Position verstellbar. Auch wird die Anzahl der notwendigen Einzelelemente auf ein Mindestmaß reduziert.

Zweckmäßig kann es dabei sein, daß das Gegenelement der Spannklammern im wesentlichen querschnittlich L-förmig ausgebildet ist, wobei ein L-Steg als Schwenk- bzw. Stützsteg und der andere L-Schenkel als Klammerelement ausgebildet ist, wie dies die Erfindung in weiterer Ausgestaltung ebenfalls vorsieht.

Aus dem weiter oben angegebenen Stand der Technik ergeben sich eine Reihe von Profilformen, die als Quertraversen dienen können. Hier sieht die Erfindung vor, daß die Längsprofile querschnittlich etwa malteserkreuzartig ausgebildet sind, dies stellt für die gewünschten Zwecke eine besonders einfache Profilgestaltung dar, die im wesentlichen unabhängig von ihrer Einbaulage ist.

Es sei an dieser Stelle bemerkt, daß die oben schon erwähnte "Burdick-Tech-Group" einen Tragbalken für die Tischplatten offenbart, der ebenfalls unterschiedliche Eingriffsbereiche für Fixierelemente, seien es die Fußgestelle, die Tischplatten, Zusatzelemente, die seitlich eingeklinkt werden, offenbart, allerdings handelt es sich dort um ein ganz individuell gestaltetes Profil, das in seiner Einbaulage nicht beliebig geändert werden kann, was bei der Erfindung der Fall ist.

Die Erfindung ist nachstehend der Zeichnungen beispielsweise näher erläutert. Diese zeigen in
- Fig. 1: in perspektivischer Darstellung eine angedeutete Tischplatte mit Längsprofilen in einer Quertraverse mit Spannklammern in ihrer geschlossenen Stellung,
- Fig. 2: in vergrößerter Darstellung einen Ausschnitt aus dem Kopfbereich einer Quertraverse mit geöffneter Spannklammer sowie in
- Fig. 3: eine Seitenansicht auf einen Schreibtisch mit Aufsicht auf ein Fußelement.

Ein in den Figuren nur angedeuteter, allgemein mit 1 bezeichneter Tisch, z.B. ein Büroschreibtisch, weist eine Tischplatte 2 auf, die auf ihrer Unterseite im dargestellten Beispiel mit zwei Quertraversen 3 ausgerüstet ist, die einen malteserkreuzartigen Querschnitt aufweisen und als Hohlprofile, z.B. aus Aluminium, ausgebildet sind. Zwischen den Längsprofilen 3 sind allgemein mit 4 bezeichnete Quertraversen vorgesehen, die die Tischbeine 5 tragen. Im dargestellten Beispiel handelt es sich um Doppelrohre, die an ihrem entgegengesetzten Ende einen Standfuß 6 tragen, der in Fig. 2 in Aufsicht und Seitenansicht dargestellt ist.

Die Quertraversen 4 sind im dargestellten Beispiel als Leichtmetallhohlprofile ausgebildet, die an ihren freien Enden Spannklammern 7 tragen, die sich in den entsprechenden Profilstegen 3a der Längsprofile 3 verklammern können.

Wie sich aus Fig. 1 ergibt, können die Standbeine 5 in unterschiedlichen Positionen in den Quertraversen 4 angeordnet und dort befestigt, z.B. verschweißt, sein, was allerdings in der Figur nur angedeutet ist.

Wie sich insbesondere aus Fig. 3 ergibt, kann ein Teil des freien Endes der Quertraverse 4, dort mit 8 bezeichnet, den stationären Teil der Spannklammer 7 bilden, dem gegenüber ein etwa L-förmig ausgebildetes Gegenelement 9 angeordnet ist, wobei die Spannklammerelemente 8 und 9 im dargestellten Beispiel über Spannschrauben 10 nach Eingriff in den Profilbereich 3a gegeneinander verspannbar sind, wie sich dies aus den Fig. 1 und 3 ergibt. Dabei stützt sich das Gegenelement 9 mit einem in Fig. 3 gestrichelt angedeuteten L-förmigen Schwenk- bzw. Stützsteg 9a im Inneren des Hohlprofiles 4 ab.

Natürlich ist das beschriebene Ausführungsbeispiel der Erfindung noch in vielfacher Hinsicht abzuändern, ohne den Grundgedanken zu verlassen, was insbesondere die Gestaltung des Klammerelementes angeht. So können beispielsweise auch Ober- und Unterseite des Profiles unmittelbar zur Bildung des Klammerelementes herangezogen werden, wie dies in Fig. 2 angedeutet ist.

## Patentansprüche

1. Tisch, insbesondere Bürotisch, mit in der Position und Zuordnung zur Tischplatte veränderbaren Standbeinen, wobei die Tischplatte an ihrer Unterseite mit Längsprofilen versehen ist, an denen die Tischbeine tragende Quertraversen befestigbar sind,
**dadurch gekennzeichnet,**
**daß** die Quertraversen (4) als offene Profile ausgebildet sind und an ihren freien Enden Spannklammern (7) zur Fixierung an den Längsprofilen (3) vorgesehen sind, wobei ein Profilbereich ein Element der Spannklammern (7) bildet.

2. Tisch nach Anspruch 1,
**dadurch gekennzeichnet,**
**daß** das Gegenelement (9) der Spannklammern (7) im wesentlichen querschnittlich L-förmig ausgebildet ist, wobei ein L-Steg als Schwenk- bzw. Stützsteg (9a) und der andere L-Schenkel als Klammerelement ausgebildet ist.

3. Tisch nach Anspruch 1 oder 2,
**dadurch gekennzeichnet,**
**daß** die Längsprofile (3) querschnittlich etwa malteserkreuzartig ausgebildet sind.

## Claims

1. Table, more particularly an office desk, having standing legs whose position and coordination relative to the table top can be varied, the underside of the table top being provided with longitudinal profiles to which transverse arms bearing the table legs can be attached,
**characterised in that** the transverse arms (4) are in the form of open profiles and provided on their free ends are tensioning brackets (7) for fixing to the longitudinal profiles (3), one profile zone forming an element of the tensioning brackets (7).

2. Table according to claim 1, **characterised in that** the mating element (9) of the tensioning brackets (7) is substantially L-shaped in cross-section, with one limb of the L being configured as a swivelling or supporting limb (9a) and the other leg of the L being configured as a bracket element.

3. Table according to claim 1 or 2, **characterised in that** in cross-section the longitudinal profiles (3) are shaped roughly like a maltese cross.

## Revendications

1. Table, en particulier table de bureau comportant des pieds modifiables dans la position et l'agencement par rapport au plateau, le plateau étant muni de profilés longitudinaux sur son côté inférieur, sur lesquels peuvent être fixées des traverses portant les pieds,
**caractérisée en ce que**,
les traverses (4) sont conçues en tant que profilés ouverts et sont munies de dispositifs de serrage (7) sur leurs extrémités libres pour la fixation sur les profilés longitudinaux (3), une zone du profilé formant un élément des dispositifs de serrage (7).

2. Table selon la revendication 1,
**caractérisée en ce que**,
dans sa section transversale, l'élément d'appui (9) des dispositifs de serrage (7) est conçu sensiblement en forme de L, une branche du L étant conçue comme branche de pivotement ou de support (9a) et l'autre branche du L étant conçue comme élément de serrage.

3. Table selon la revendication 1 ou 2,
**caractérisée en ce que**
dans leur section transversale, les profilés longitudinaux (3) sont conçus sensiblement en forme de croix de Malte.
